# EUROPÄISCHE PATENTSCHRIFT

(11) **EP 0 150 881 B1**
(45) Veröffentlichungstag und Bekanntmachung des Hinweises auf die Patenterteilung: **29.07.1987**
(21) Anmeldenummer: 85200062.9
(22) Anmeldetag: 22.01.1985
(51) Int. Cl.: F42B 27/10

(54) **Explosiv-Übungs-Handgranate und Verfahren zu ihrer Herstellung**
Explosive, practice hand-grenade and method for its manufacture
Grenade explosive d'exercice et méthode de fabrication

(30) Priorität: 02.02.1984 CH 483/84
(43) Veröffentlichungstag der Anmeldung: 07.08.1985
(73) Patentinhaber: Schweizerische Eidgenossenschaft vertreten durch die Eidg. Munitionsfabrik Altdorf der Gruppe für Rüstungsdienste, CH-6460 Altdorf (CH)
(72) Erfinder: Aschwanden, Paul, CH-6467 Schattdorf (CH); Hodler, Robert, CH-6460 Altdorf (CH)
(74) Vertreter: Frauenknecht, Alois J.

## Beschreibung

Die Erfindung betrifft eine Explosiv-Übungs-Handgranate hoher Explosionsdruckleistung, welche einen ummantelten Körper aus brisanter Sprengladung aufweist und bei der in einer Achse ein Detonator mit einem Verzögerungszünder vorgesehen ist, weicher mit einem Ring umgeben ist, sowie ein Verfahren zur Herstellung eines Rings für diese Explosiv-Übungs-Handgranate.

Handgranaten für Übungszwecke sind bekannt. Diese Handgranaten entsprechen, was die Grösse, die Form und den Knall betreffen, nur annähernd den Bedingungen der gefechtsmässigen Praxis. Sie besitzen insbesondere nicht die von gefechtsmässigen Splitterhandgranaten bekannten Eigenschaften. Gewicht, Schwerpunktslage, Aufprallverhalten nach dem Wurf sowie gleiche Explosionsdruckleistung (Knallwirkung bei der Explosion) entsprechen nicht diesen Anforderungen. Auch sind die bekannten Splitterhandgranaten wegen ihrer ausserordentlichen Splittergefahr für Übungszwecke ungeeignet. In der FR-A-2,269,703 ist eine Übungsgranate beschrieben, die sowohl als Handgranate als auch als Gewehrgranate verwendet werden kanm. Sie weist einen Dämpfungsring auf, der auf eine ziemlich komplizierte Weise in der Ummantelung befestigt ist und einen Zünder umgibt. Diese Handgranate enthält nur den in der schwachen Zündtadung enthaltenen Sprengstoff, so dass die Explosionswirkung (Knallwirkung und Schockwelle) nicht wirklichkeitsnah ist. Die schwache Zündladung kann keine Bestandteile der Granate pulverisieren.

Aufgabe der Erfindung ist es, eine Explosiv-Übungs-Handgranate so auszubilden, dass sie den Erfordernissen der Handhabung und der Funktion einer gefechtsmässigen Splitterhandgranate entspricht, ohne dass der Benutzer einer Splittergefahr ausgesetzt wird. Dabei soll die Explosiv-Übungs-Handgranate in ihrem Gewicht, der Schwerpunktslage, ihrer Aussenform, der Grösse, der Aussenflächenbeschaffenheit sowie dem Aufprallverhalten nach dem Wurf und der gleichen Knallwirkung bei der Explosion einer Splitterhandgranate entsprechen. Ein Teil der bei der Explosion frei werdenden Energie soll zur Pulverisierung der verwendeten Konstruktionselemente verwendet werden, ohne dass die Knallwirkung reduziert wird. Die Konstruktion soll ferner eine einfache, fehlerlose und wirtschaftliche Herstellung ermöglichen.

Eine weitere Aufgabe ist die Schaffung eines Verfahrens zur Herstellung eines Rings für eine Übungs-Handgranate, die eine minimale Splitterwirkung aufweist.

Die vorgenannte Aufgabe wird erfindungsgemäss dadurch gelöst, dass der Ring vollständig von der brisanten Sprengladung umschlossen ist und dass der Ring anorganische Partikel enthält.

Die erfindungsgemässe Explosiv-Übungs-Handgranate wirkt auf den Benutzer wie eine gefechtsmässige Splitterhandgranate und zwar sowohl während der Manipulation als auch während der Explosion. Sie hat dasselbe Gewicht und dieselbe Schwerpunktslage, sie sieht gleich aus und während der Explosion erreicht man die gleiche Knallwirkung. Dies wird damit erreicht, dass die Explosiv-Übungs-Handgranate eine grosse Sprengladung aufweist. Die Bestandteile inkl. des Rings werden jedoch pulverisiert, so dass keine Verletzungsgefahr für die Übenden besteht. Der Ring kann beispielsweise aus den anorganischen Partikeln zu einem Pressling verdichtet werden, der durch die Explosion in seine Bestandteile zerlegt wird. Auf diese Weise können keine wirksamen Splitter in einer Entfernung von grösser als 5 m auftreten. Unter nicht wirksamen Splittern sind solche Splitter zu verstehen, welche ein 2 mm dickes Aluminiumblech mit einer Zugfestigkeit von 400 N/mm² nicht mehr durchschlagen können.

Vorteilhafte Ausgestaltungen des Erfindungsgegenstands werden in den abhängigen Ansprüchen beschrieben.

Nach Anspruch 2 wird erreicht, dass die Sprengladung annähernd eine Kugelform aufweist und der Detonator in etwa in der Mitte der Kugel angeordnet ist. Dadurch ist ein wesentlicher Teil des Sprengstoffs auch in der Mitte des Rings angeordnet und kann durch die mittige Zündung gleichmässig und konzentriert auf den Ring wirken.

Gemäss Anspruch 3 wird durch die Gestaltung des Rings als Hohlzylinder die Wirkung verstärkt.

Gemäss Anspruch 4 ist es zweckmässig, die Höhe des Rings doppelt so hoch wie seine maximale Wandstärke zu wählen. Das Verhältnis 2 : 1 von Höhe zu Wandstärke bringt fabrikationstechnische Vorteile, beispielsweise bei der Erstellung der Formen.

Um den grösstmöglichen Anteil an Sprengstoff im Innern des Rings zu konzentrieren, empfiehlt es sich, gemäss Anspruch 5, den Abstand des Rings von der Ummantelung höchstens gleich gross wie die Wandstärke des Rings zu wählen.

Durch eine Abstufung im äusseren Zylindermantel des Rings, gemäss Anspruch 6, wird in etwa auf mittlerer Höhe das Ansetzen eines für den Zusammenbau der Handgranate zweckmässigen Halterings erleichtert.

Gemäss Anspruch 7 werden Herstellung und Einbau des Rings durch die abgeschrägten Kanten zusätzlich erleichtert.

Es ist gemäss Anspruch 8 zweckmässig, die pulverförmigen Partikel des Rings im Bereich von 20 bis 200 J.Lm zu wählen. Dabei hat sich eine Korngrössenverteilung von maximal 35 % kleiner als 63 4m und von maximal 15 % grösser als 160 J.Lm als günstig erwiesen.

Gemäss Anspruch 9 ist es besonders vorteilhaft, die Partikel aus Sintereisen herzustellen. Sintereisenpulver kann wirtschaftlich hergestellt werden und lässt sich leicht unter Druck kompaktieren. Es können aber auch andere Metall- oder Metalloxidpulver verwendet werden.

Es ist gemäss Anspruch 10 zweckmässig, die Ummantelung aus einer oberen Halbkugelschale und einer unteren Halbkugelschale auszubilden. Die Halbkugelschalen können sowohl verschweisst als auch durch Umbördelung miteinander verbunden werden. Man kann auch andere an sich bekannte Verbindungsarten verwenden. Dabei ist es empfehlenswert, als Material Aluminium oder eine Aluminiumlegierung zu wählen. Die Blechdicke der Halbkugelschale ist so bemessen, dass bei der Detonation keine wirksamen Splitter entstehen und beträgt 0,2 bis 2,0 mm, vorzugsweise 0,5 bis 1 mm.

Gemäss Anspruch 11 ist ein Haltering auf der Innenseite zwischen den Verbindungskanten beider Halbkugelschalen befestigt. Er dient in erster Linie zur Zentrierung des Rings bis dieser durch den nach dem Ausgiessen verfestigten Sprengstoff in seiner Lage fixiert ist.

Der Haltering besteht, gemäss Anspruch 12, in zweckmässiger Weise aus dem gleichen Material, wie die Halbkugelschalen der Ummantelung, aus Aluminium oder einer Aluminiumlegierung.

Gemäss Anspruch 13 weist der Haltering an seinem inneren Rand Ausnehmungen auf. Diese Ausnehmungen dienen als Austrittsöffnungen für die beim Giessen des Sprengstoffs entweichende Luft, sowie zum Nachfliessen des Sprengstoffs.

Die Herstellung eines Rings, gemäss Anspruch 14, erfolgt in vorteilhafter Weise durch Komprimieren eines Sintereisenpulvers oder eines Sinterstahlpulvers mit beispielsweise einer Korngrösse von 20 bis 200 jJ.m.

Das Eisenpulver wird nach einer Wärmebehandlung durch Glühen unter Zusatz von hochmolekularen Wachsen zur Erleichterung des Pressvorgangs in einer bewegten Matrize bei einem Druck von 4000 g/cm² bis 8000 g/cm², vorzugsweise bei 6000 g/cm², komprimiert.

Gemäss Anspruch 15 ist es vorteilhaft, den Ring zu phosphatieren und mit einer sprengstoffverträglichen Lackschicht aus Acrylaten von 20 bis 300 jJ.m zu überziehen.

Die Erfindung soll beispielsweise anhand von Zeichnungen näher beschrieben werden.

Es zeigt :
Figur 1 einen Längsschnitt durch eine Achse 1 einer erfindungsgemässen Explosiv-Übungs-Handgranate.
Figur 2 einen Querschnitt durch den Sprengteil der Explosiv-Übungs-Handgranate im Bereich des Halterings nach Fig. 1,
Figur 3 ein Detail im Bereich der Befestigung des Halterings gemäss Fig. 2 und
Figur 4 eine Variante des Details gemäss Fig. 4.

Gleiche Funktionsteile sind in allen Figuren mit den gleichen Bezugszeichen versehen.

Gemäss Fig. 1 besteht die Ummantelung einer Explosiv-Übungs-Handgranate aus einer oberen Halbkugelschale 1 und einer unteren Halbkugelschale 2, beispielsweise aus Aluminium oder einer Aluminiumlegierung. In der oberen Halbkugelschale 1 ist ein Gewindestutzen 3 zur Aufnahme eines Zünders vorgesehen. Ein Ring 4. auch Zerfallkörper genannt, bestehend aus einem Pressling aus Sintereisenpulver oder Sinterstahlpulver, ist mit einer Abstufung 4' versehen. In die Abstufung 4' greift ein Haltering 5 aus Aluminium oder einer Aluminiumlegierung ein. Der Haltering 5 ist mit seiner Peripherie zwischen den Verbindungskanten der Halbkugelschalen 1. 2 befestigt. Er wird an seiner Innenseite durch eine Klemme 6 gegen die Innenseite der unteren Halbkugelschale 2 und mit einer Klemme 6' gegen den Ring 4 gehaltert. Er hat die Aufgabe, die Befestigung und die Positionierung des Rings 4 innerhalb der Halbkugelschalen 1, 2 vor und während des Sprengstoffgusses zu gewährleisten. Der Ring 4 ist vollständig von einer Sprengladung 8 (Wirkladung) umgeben. Durch diese Anordnung konzentriert sich die Sprengstoffbelegung auf die Innenseite des Rings 4. Zwischen der Aussenseite des Rings 4 und der Innenseite der Halbkugelschalen 1, 2 ist die Sprengstoffbelegung so dimensioniert, dass sich die Ummantelung während der Detonation nur in unwirksame Splitter zerlegen kann. Im Gewindestutzen 3 ist ein Zünderkopf 9 aufgeschraubt. Von einem Zündelement 10 ist die linke Seite im Aufriss dargestellt. Im oberen Teil des Zündelements 10 sind eine Zündkapsel 11, ein Zündkapselträger 12 und ein Verzögerungssatz 13 in einem Verzögerungsrohr 14 eingebaut. Im unteren Teil sind in einer Hülse 18, die in eine axiale Aussparung in der Sprengladung 8 eingeführt ist, ein Detonator 15 (Sprengkapsel), ein Initialsprengstoff 16 (Primärladung) und eine Verstärkerladung 17 (Sekundärladung) untergebracht. Am Zünderkopf 9 ist ein Sicherungsbügel 19 angebracht, der über einer Schwenkachse 20, eine Spannfeder 21 trägt, die mit einem Sicherungssplint 22 befestigt ist. Eine Schlagvorrichtung 23 trägt einen Schlaghammer 24.

Fig. 2 zeigt einen Querschnitt durch den Sprengteil der erfindungsgemässen Explosiv-Übungs-Handgranate. gemäss Fig. 1, im Bereich des Halterings 5. Darin sind im Haltering 5 mehrere Ausnehmungen 7 gezeichnet, die den Austritt der Luft aus der unteren Halbkugelschale 2 während des Giessvorgangs der Sprengladung 8 sowie das Nachfliessen des Sprengstoffs gewährleisten. Der besseren Übersicht wegen wurde der Sprengstoff zwischen dem Ring 4 und der Hülse 18 sowie in den Aussparungen 7 nicht wie in Fig. 1 schraffiert gezeichnet. Der Haltering 5 weist auf seiner Innenseite Fortsätze in Form der Klemmen 6 und 6' auf. Die Klemmen 6 dienen zum Zentrieren des Halterings 5 auf der Innenseite der Halbkugelschalen 1 und 2. Die Klemmen 6' auf der Innenseite des Halterings 5 weisen einen Biegewinkel von mehr als 90° auf und sollen durch ihre Elastizität beim Zusammenbau mit dem Ring 4 so leicht nachgeben, dass sie eine klemmende Kraft ausüben. Sie greifen in die zylindrische Oberfläche des Rings 5 derart ein. dass ein Zurückschieben des Halterings 5 verhindert wird. Die inneren Vorsprünge des Halterings 5 sind so lang, dass sie auf der Abstufung 4' (Absatz) des Rings 4 aufliegen.

In Fig. 3 ist ein Detail zwischen der oberen und der unteren Halbkugelschale 1, 2 dargestellt. Der Haltering 5 ist in der Nut einer Schweissnaht 5' befestigt und zeigt, wie ein Vorsprung der Innenseite des Halterings 5 in die Abstufung 4' des Rings 4 eingreift.

In Fig. 4 wird eine Variante in Form einer Bördelung 5" der Ränder der beiden Halbkugelschalen 1, 2 gezeigt. Hier ist der Haltering 5 innerhalb der Bördelung befestigt.

## Patentansprüche

1. Explosiv-Übungs-Handgranate hoher Explosionsdruckleistung, weiche einen ummantelten Körper aus brisanter Sprengladung (8) aufweist und bei der in einer Achse ein Detonator (15) mit einem Verzögerungszünder (13, 14) vorgesehen ist, weicher mit einem Ring (4) umgeben ist, dadurch gekennzeichnet, dass der Ring (4) vollständig von der brisanten Sprengladung (8) umschlossen ist und dass der Ring (4) anorganische Partikel enthält. (Fig. 1).

2. Explosiv-Übungs-Handgranate nach Anspruch 1, dadurch gekennzeichnet, dass die Sprengladung (8) wenigstens annähernd eine Kugelform aufweist und dass sich der Detonator (15) wenigstens annähernd im Bereich des Kugelmittelpunktes befindet. (Fig. 1).

3. Explosiv-Übungs-Handgranate nach Anspruch 1, dadurch gekennzeichnet, dass der Ring (4) wenigstens annähernd die Form eines Hohlzylinders aufweist. (Fig. 1).

4. Explosiv-Übungs-Handgranate nach Anspruch 1, dadurch gekennzeichnet, dass die Höhe des Rings (4) zur maximalen Wandstärke wenigstens ein Verhältnis von 2 : 1 aufweist. (Fig. 2, 3).

5. Explosiv-Übungs-Handgranate nach Anspruch 1, dadurch gekennzeichnet, dass der Abstand des Rings (4) vom Innenrand der Ummantelung (1, 2) höchstens gleich gross ist wie dessen Wandstärke. (Fig. 1).

6. Explosiv-Übungs-Handgranate nach den Ansprüchen 1 bis 4, dadurch gekennzeichnet, dass der Ring (4) eine Abstufung (4') im Bereich einer der Halbkugelschale (1, 2) aufweist. (Fig. 2, 3).

7. Explosiv-Übungs-Handgranate nach den Ansprüchen 1 bis 6, dadurch gekennzeichnet, dass der Ring (4) an seinen peripheren Kanten abgeflacht ist. (Fig. 1).

8. Explosiv-Übungs-Handgranate nach Anspruch 1, dadurch gekennzeichnet, dass die pulverförmigen Partikel des Rings (4) eine Korngrösse von 20 bis 200 IJ.m aufweisen.

9. Explosiv-Übungs-Handgranate nach Anspruch 7 und 8, dadurch gekennzeichnet, dass die Partikel aus Sintereisenpulver oder Sinterstahlpulver bestehen.

10. Explosiv-Übungs-Handgranate nach Anspruch 1, dadurch gekennzeichnet, dass die Ummantelung der Sprengladung (8) aus einer oberen Halbkugelschale (1) und einer unteren Halbkugelschale (2) besteht.

11. Explosiv-Übungs-Handgranate nach Anspruch 1, dadurch gekennzeichnet, dass zwischen den Verbindungskanten der oberen Halbkugelschale (1) und der unteren Halbkugelschale (2) ein Haltering (5) befestigt ist.

12. Explosiv-Übungs-Handgranate nach Anspruch 11, dadurch gekennzeichnet, dass der Haltering (5) aus einer Aluminiumlegierung oder Aluminium besteht.

13. Explosiv-Übungs-Handgranate nach Anspruch 11, dadurch gekennzeichnet, dass der Haltering (5) an seinem inneren Rand Ausnehmungen (7) aufweist.

14. Verfahren zur Herstellung eines Rings (4) nach einem der vorangehenden Ansprüche, dadurch gekennzeichnet, dass der Ring (4) durch Verdichten von Sintereisen- oder Sinterstahlpulver einer Korngrösse von 20 bis 200 _{J}.Lm bei einem Druck von 4 000 g/cm² bis 8 000 g/cm² verpresst wird.

15. Verfahren nach Anspruch 14, dadurch gekennzeichnet, dass der Ring (4) phosphatiert und anschliessend mit einer Lackschicht von 20 bis 300 µm überzogen wird.

## Claims

1. An explosive, practice hand-grenade of high explosive pressure capacity, which comprises an encased body of high explosive charge (8) and in which a detonator (15) with a delayed-action fuse (13, 14) which is surrounded by a ring (4) is provided in one axis, characterized in that the ring (4) is completely surrounded by the high explosive charge (8) and the ring (4) contains inorganic particles. (Fig. 1).

2. An explosive, practice hand-grenade according to Claim 1, characterized in that the explosive charge (8) comprises at least approximately a spherical shape, and the detonator (15) is disposed at least approximately in the region of the centre of the sphere. (Fig. 1).

3. An explosive, practice hand-grenade according to Claim 1, characterized in that the ring (4) has at least approximately the shape of a hollow cylinder. (Fig. 1).

4. An explosive, practice hand-grenade according to Claim 1, characterized in that the height of the ring (4) to the maximum wall thickness is at least in the ratio of 2 : 1. (Figs. 2, 3).

5. An explosive, practice hand-grenade according to Claim 1, characterized in that the distance of the ring (4) from the inner edge of the covering (1, 2) is at most of the same magnitude as its wall thickness. (Fig. 1).

6. An explosive, practice hand-grenade according to Claims 1 to 4, characterized in that the ring (4) comprises a shoulder (4') in the region of one of the hemispherical shells (1, 2). (Figs. 2, 3).

7. An explosive, practice hand-grenade according to Claims 1 to 6, characterized in that the ring (4) is flattened on its peripheral edges. (Fig. 1).

8. An explosive, practice hand-grenade according to Claim 1, characterized in that the powdered particles of the ring (4) have a particle size of between 20 and 200 µm.

9. An explosive, practice hand-grenade according to Claims 7 and 8, characterized in that the particles consist of sintered iron powder or sintered steel powder.

10. An explosive, practice hand-grenade according to Claim 1, characterized in that the covering of the explosive charge (8) comprises an upper hemispherical shell (1) and a lower hemispherical shell (2).

11. An explosive, practice hand-grenade according to Claim 1, characterized in that a retaining ring (5) is secured between the connexion edges of the upper hemispherical shell (1) and the lower hemispherical shell (2).

12. An explosive, practice hand-grenade according to Claim 11, characterized in that the retaining ring (5) consists of an aluminium alloy or aluminium.

13. An explosive, practice hand-grenade according to Claim 11, characterized in that the retaining ring (5) comprises recesses (7) on its inner edge.

14. A method of manufacturing a ring (4) according to any one of the preceding Claims, characterized in that the ring (4) is pressed by compressing sintered iron powder or sintered steel powder with a particle size of between 20 and 200 µm at a pressure of between 4 000 g/cm² and 8 000 g/cm².

15. A method according Claim 14, characterized in that the ring (4) is phosphatized and is then coated with a layer of varnish of between 20 and 300 µm.

## Revendications

1. Grenade explosive d'exercice d'une grande pression d'explosion résultante, avec un corps gainé constituant une charge explosive brisante (8), un détonateur (15) avec un allumeur à retardement (13, 14) entouré d'une bague (4) étant prévu sur un axe, caractérisée en ce que la bague (4) est entièrement entourée par la charge explosive brisante (8) et que la bague (4) contient des particules inorganiques. (fig. 1).

2. Grenade explosive d'exercice selon la revendication 1, caractérisée en ce que la charge explosive (8) présente, au moins approximativement, une forme sphérique et que le détonateur (15) se trouve, au moins approximativement, dans la région du centre de la sphère. (fig. 1).

3. Grenade explosive d'exercice selon la revendication 1. caractérisée en ce que la bague (4) présente, au moins approximativement, la forme d'un cylindre creux. (fig. 1).

4. Grenade explosive d'exercice selon la revendication 1, caractérisée en ce que la hauteur de la bague (4) présente avec l'épaisseur de paroi maximale un rapport d'au moins 2 : 1. (fig. 2, 3).

5. Grenade explosive d'exercice selon la revendication 1, caractérisée en ce que la distance de la bague (4) par rapport au bord intérieur de l'enveloppe (1, 2) est au plus égale à l'épaisseur de paroi de celle-ci. (fig. 1).

6. Grenade explosive d'exercice selon l'une quelconque des revendications 1 à 4, caractérisée en ce que la bague (4) comporte un épaulement (4') dans la région de l'une des coquilles hémisphériques (1, 2). (fig. 2, 3).

7. Grenade explosive d'exercice selon l'une quelconque des revendications 1 à 6, caractérisée en ce que la bague (4) est chanfreinée sur ses bords périphériques. (fig. 1).

8. Grenade explosive d'exercice selon la revendication 1, caractérisée en ce que les particules pulvérulentes de la bague (4) présentent une grosseur de grain de 20 à 200 wm.

9. Grenade explosive d'exercice selon l'une des revendications 7 et 8, caractérisée en ce que les particules sont constituées par de la poudre de fer fritté ou par de la poudre d'acier fritté.

10. Grenade explosive d'exercice selon la revendication 1, caractérisée en ce que l'enveloppe de la charge explosive (8) se compose d'une coquille hémisphérique supérieure (1) et d'une coquille hémisphérique inférieure (2).

11. Grenade explosive d'exercice selon la revendication 1, caractérisée en ce qu'une bague de support (5) est montée entre les arêtes de jonction de la coquille hémisphérique supérieure (1) et de la coquille hémisphérique inférieure (2).

12. Grenade explosive d'exercice selon la revendication 11, caractérisée en ce que la bague de support (5) est réalisée en alliage d'aluminium ou en aluminium.

13. Grenade explosive d'exercice selon la revendication 11, caractérisée en ce que la bague de support (5) présente des évidements (7) sur son bord intérieur.

14. Procédé pour la fabrication d'une bague (4) selon l'une quelconque des revendications 1 à 13, caractérisé en ce que la bague (4) est réalisée par compactage de poudre de fer fritté ou d'acier fritté d'une grosseur de grain de 20 à 200 f.Lm sous une pression de 4 000 g/cm² à 8 000 g/cm².

15. Procédé selon la revendication 14, caractérisé en ce que la bague (4) est phosphatée, puis revêtue d'une couche de vernis de 20 à 300 µm.
